# EUROPÄISCHE PATENTSCHRIFT

(11) **EP 0 070 390 B1**
(45) Veröffentlichungstag und Bekanntmachung des Hinweises auf die Patenterteilung: **22.01.1986**
(21) Anmeldenummer: 82105263.6
(22) Anmeldetag: 16.06.1982
(51) Int. Cl.: G03D 15/02

(54) **Vorrichtung zum Trocknen von band- oder blattförmigen, fotografischen Schichtträgern**
Drier for strips or foils of photographic films
Appareil de séchage des films photographiques en forme de ruban ou de feuille

(30) Priorität: 24.06.1981 DE 3124688
(43) Veröffentlichungstag der Anmeldung: 26.01.1983
(73) Patentinhaber: Agfa-Gevaert AG, 51373 Leverkusen (DE)
(72) Erfinder: Ertl, Franz, D-8000 München 83 (DE); Fleck, Adolf, D-8025 Unterhaching (DE); Jelinek, Nikolaus, D-8000 München 82 (DE); Loistl, Rudolf, D-8025 Unterhaching (DE); Widemann, Ernst, D-8060 Dachau (DE)

## Beschreibung

Die Erfindung betrifft eine Vorrichtung zum Trocknen von band- oder blattförmigen fotografischen Schichtträgern mit auf beiden Seiten eines ebenen Transportweges des Schichtträgers zwischen Transportwalzenpaaren angeordneten, einen Gebläselufteintritt und ein Heizelement in Form eines in einer Brennlinie eines gekrümmten Spiegels liegenden Heizstabes aufweisenden Trocknungszellen.

Eine Vorrichtung ähnlicher Art unter Verwendung von elliptischen Spiegeln, ist aus der DE-A 23 23 725 bekannt. Eine solche Vorrichtung ist jedoch verhältnismäßig teuer, da drei oder vier Heizquellen auf jeder Filmseite benötigt werden, um eine ausreichende Trocknung zu erreichen und das Material dabei zu schonen, das heißt, den Schichtträger keiner allzu großen Hitze auszusetzen. Insbesondere ist hierbei kein Wärmegefälle von der Schichtträgereintrittsseite zur Schichtträgeraustrittsseite hin erreichbar, durch welches der zunehmend trocknende Schichtträger geringerer Wärme aussetzbar ist.

In der DE-C-932 288 ist eine Trocknungsvorrichtung mit kreisbogenförmiger Schichtträgerbahn und in deren Achse liegendem Heizstab sowie koaxial zu diesem angeordnetem kreisbogenzylindrischem Reflektor beschrieben. Durch Versetzung des Heizstabes aus der Brennlinie bzw. Achse des Reflektors bzw. durch Versetzung und/oder Schwenkung des Reflektors soll ein Wärmegefälle längs der Schichtträgerbahn erreicht werden.

Aufgabe der Erfindung ist es, eine Vorrichtung der eingangs genannten Art derart weiterzubilden, daß durch Erzielung eines Wärmegefälles längs der Schichtträgerbahn eine ausreichend gleichmäßige und schonende Trocknung mit geringem apparativem Aufwand möglich wird.

Diese Aufgabe wird durch die im Kennzeichen des Anspruchs 1 aufgeführten Mittel gelöst.

Mit der Erfindung wird erreicht, daß die Trocknung innerhalb eines Wärmegefälles erfolgt. Zu Beginn, wenn noch eine dickere Wasserschicht auf dem Film haftet, wird eine größere Strahlungsleistung auf den Film gegeben als nach einem gewissen Transportweg, wenn der Film schon nahezu trocken ist. Durch die geometrische Anordnung des Parabolspiegels kann somit mit einer einzigen Heizquelle pro Schichtträgerseite eine ausreichende Trocknung erzielt werden.

Weitere Einzelheiten und Vorteile der Erfindung ergeben sich aus den Unteransprüchen im Zusammenhang mit der Beschreibung eines Ausführungsbeispieles, das anhand einer Figur eingehend erläutert ist. Es zeigt die einzige Figur eine schematische Ansicht im Querschnitt durch die erfindungsgemäße Vorrichtung.

In der Figur ist mit 1 eine Trennwand zwischen dem Naßbereich und dem Trockenbereich einer Entwicklungsmaschine bezeichnet. Im auslaufenden Naßbereich befinden sich zwei gegenüberliegende Transportwalzenpaare 2, 3 und 4, 5, welche durch nicht dargestellte Mittel angetrieben sind. Bezogen auf die Transportebene 6 für den Schichtträger sind auf der anderen Seite der Transportwalzen 2 bis 5 Verteilerwalzen 7 und 8 angeordnet, wobei die untere Verteilerwalze 7 an den beiden unteren Walzen 2 und 4 der beiden Transportwalzenpaare und die obere Verteilerwalze 8 an den beiden oberen Walzen 3 und 5 der Transportwalzenpaare anliegt.

In der Trennwand 1 ist eine Durchführung 9 ausgeformt, durch welche der Schichtträger in den Trockenbereich geführt werden kann. In dem Trockenbereich ist eine Heizzelle 10 vorgesehen, der in Richtung Ausgang zwei Transportwalzenpaare 11, 12 und 13, 14 folgen.

Die Heizzelle 10 ist symmetrisch zur Schichtträgerebene 6 ausgebildet, so daß in der nun folgenden Beschreibung nur auf einen Teil der Heizzelle eingegangen zu werden braucht. In der Heizzelle 10 ist ein quer zur Transportrichtung 6 angeordneter Infrarot-Heizstab 16 vorgesehen, der im Brennpunkt eines zylindrischen Parabolspiegels 15 liegt. Der Parabolspiegel 15 ist an Stegen 17 gehaltert und befindet sich in einem Gehäuse 18, das an der Rückseite des Parabolspiegels 15 einen Luftkanal 18a für Frischluft und an der Ausgangsseite der Heizzelle 10 einen schräg verlaufenden Führungssteg 18b aufweist, welcher in Transportrichtung 6 gesehen zu dieser und dem ersten Transportwalzenpaar 11, 12 hin geneigt ist. In dem Gehäuse 18 ist außerdem eine Umlenkwand 18c vorgesehen, welche die eintretende Frischluft tangential auf die Schichtträgerebene 6 im Gleichstrom richtet, so daß diese zwischen Parabolspiegel 15 bzw. Heizstab 16 und der Schichtträgerebene 6 in Transportrichtung bewegt wird.

Erfindungsgemäß ist nun die Symmetrieebene 19 des Parabolspiegels 15 gegenüber der Schichtträgerebene 6 geneigt, und zwar derart, daß der Fußpunkt 20 des Lotes vom Brennpunkt des Parabolspiegels auf die Schichtträgerebene näher am Eingang 9 der Heizzelle 10 liegt, als die Schnittlinie 21 der Symmetrieebene 19 mit der Schichtträgerebene 6. Damit ist der zur Eingangsseite der Heizzelle 10 weisende Schenkel des Parabolspiegels 15 kürzer als der andere Schenkel ausgebildet. Der Winkel a, den die Symmetrieebene 19 gegenüber der Schichtträgerebene 6 einnimmt, liegt dabei in einem Bereich von 60 bis 80°, vorzugsweise 70 bis 75°.

Im Betrieb wird mit dieser Anordnung der Reflektoren eine breite Zone mit Heizenergie beaufschlagt, wobei diese Zone ein Temperaturgefälle in Transportrichtung des Schichtträgers aufweist. Damit wird die Strahlungsintensität der abnehmenden Wasserschichtdicke angepaßt.

Ein weiterer Vorteil der erfindungsgemäßen Anordnung der Parabolspiegel 15 ist auch darin zu sehen, daß die umliegenden Bauteile im Trockenbereich nur geringfügig erwärmt werden, da die Leistung der Heizstäbe 16 insgesamt erniedrigt werden kann.

Wie oben bereits erwähnt, wird durch den Kanal 18a Frischluft mit Raumtemperatur mittels eines nicht dargestellten Gebläses eingeleitet, welche an der gekrümmten Wand 18c umgelenkt wird und somit den beim Trocknen entstehenden Wasserdampf abführt. Durch das Gleichstromprinzip der eingeblasenen Luft wird gegenüber der herkömmlichen Luftverwirbelung erreicht, daß die Transportwalzen 2 bis 5 vor der Trocknereinheit nicht merklich erwärmt werden und somit eine nachteilige, undefinierte Vortrocknung des Schichtträgermaterials an diesen Walzen vermieden ist. Im übrigen verhindert die eingeblasene Luft im Bereich der intensivsten Bestrahlung eine Überhitzung des Trocknungsgutes. Um eine laminare Strömung der Luft zu erreichen, wird die durch die Stege 18b gebildete Öffnung am Ende der Heizzelle ausreichend groß gewählt.

Die Transportwalzen 2 bis 5 vor dem Trockenbereich wirken mit den Verteilerwalzen 7 bzw. 8 derart zusammen, daß das auf dem Trocknungsgut haftende Wasser gleichmäßig auf diesem verteilt wird. Die Verteilerwalzen 7 und 8 haben dabei die Aufgabe, durch den leichten Andruck an den Transportwalzen die mitgeführte Flüssigkeit auf den Transportwalzen 2 bis 5 gleichmäßig zu verteilen, welche wiederum die verteilte Flüssigkeit auf das Trocknungsgut in gleichmäßig verteilter Weise auftragen. Das so vorbereitete Trocknungsgut wird in der sich anschließenden Heizzelle mit der gleichen Gleichmäßigkeit getrocknet, womit eine Fleckenbildung auf dem Schichtträger durch später abtrocknende Wasserflecken vermieden ist.

In einer Ausgestaltung der Erfindung können die Heizstäbe 16 mit einer sog. Impulspaketsteuerung 22 verbunden sein, mit welcher die Leistung des Strahlers variiert werden kann. Dies hat den Vorteil, daß die Emission der Strahlungsquelle 16 auf das Absorptionsverhalten des Trockengutes angepaßt werden kann. Durch unterschiedliche Schichtträgerarten 18 sind auch die Flüssigkeits- bzw. Wasserfilme auf dem zu trocknenden Schichtträger unterschiedlich dick. Mit Hilfe der Impulspaketsteuerung ist es möglich, die Wellenlänge der Strahlung der jeweiligen Wasserfilmdicke anzupassen, das heißt, für einen dickeren Wasserfilm eine kürzere Wellenlänge und für dünnere Wasserfilme eine längere Wellenlänge vorzusehen. Damit wird erreicht, daß nur soviel Energie auf den Schichtträger gebracht wird, daß diese für die Wasserverdampfung ausreicht und eine zu starke Erwärmung des Trägermaterials verhindert.

Mit der beschriebenen Vorrichtung kann beispielsweise ein Röntgenfilm mit einer Geschwindigkeit von 40 cm/min auf einer Trocknungsstrecke von 4 cm getrocknet werden, wobei die Leistung des IR-Strahlers 200 bis 400 Watt und die Förderleistung der Gebläse etwa 200 cbm/h beträgt.

## Patentansprüche

1. Vorrichtung zum Trocknen von band- oder blattförmigen fotografischen Schichtträgern mit auf beiden Seiten eines ebenen Transportweges des Schichtträgers zwischen Transportwalzenpaaren angeordneten, einen Gebläselufteintritt und ein Heizelement in Form eines in einer Brennlinie eines gekrümmten Spiegels liegenden Heizstabes aufweisenden Trocknungszellen, dadurch gekennzeichnet, daß der Spiegel ein Parabolspiegel ist, daß der zur Schichtträgereintrittsseite der Trocknungszelle (10) weisende Schenkel des Parabolspiegels (15) kürzer als der andere Schenkel ausgebildet ist und daß die Schnittlinie (21) der Schichtträgerebene (6) mit der Symmetrieebene (19) des Parabolspiegels (15) gegenüber dem Fußpunkt (20) des Lotes vom Brennpunkt des Parabolspiegels (15) auf die Schichtträgerebene (6) in Laufrichtung des Schichtträgers versetzt ist.

2. Vorrichtung nach Anspruch 1, dadurch gekennzeichnet, daß die Symmetrieebene (19) mit der Schichtträgerebene (6) einen Winkel (a) von 60 bis 80°, vorzugsweise 70 bis 75°, einschließt.

3. Vorrichtung nach Anspruch 1 oder 2, gekennzeichnet durch Umlenkelemente (18c), welche die von dem Gebläse kommende Frischluft tangential auf die Schichtträgerebene (6) in Transportrichtung des Schichtträgers richten.

4. Vorrichtung nach einem der Ansprüche 1 bis 3, dadurch gekennzeichnet, daß die Heizstäbe (16) mit jeweils einer die Leistung und damit die Wellenlänge des Heizstabes variierenden Impulspaketsteuerung (22) in Verbindung stehen.

5. Vorrichtung nach einem der Ansprüche 1 bis 4, dadurch gekennzeichnet, daß von den vor den Trocknungszellen (10) liegenden Transportwalzenpaaren (2, 3 ; 4, 5) die oberen Walzen (3, 5) an einer ersten Verteilerwalze (8) und die unteren Walzen (2, 4) an einer zweiten Verteilerwalze (7) anliegen.

## Claims

1. Device for drying ribbon- or sheet-like photographic emulsion carriers, having drying cells which are arranged on both sides of a level path of transportation of the emulsion carrier between pairs of transporting rollers and which have an inlet for blown air and a heating element in the form of a heating rod located along a focal line of a curved reflector, characterised in that the reflector is a parabolic reflector, in that the side of the parabolic reflector (15) pointing towards the emulsion carrier inlet end of the drying cell (10) is shorter than the other side and in that the line of intersection (21) of the emulsion carrier plane (6) with the plane of symmetry (19) of the parabolic reflector (15) is displaced, in the direction of travel of the emulsion carrier, in relation to the base (20) of the perpendicular line from the focal point of the parabolic reflector (15) to the emulsion carrier plane (6).

2. Device according to Claim 1, characterised in that the plane of symmetry (19) forms an angle (a) of 60 to 80°, preferably 70 to 75°, with the emulsion carrier plane (6).

3. Device according to Claim 1 or 2, characterised by deflecting elements (18c) which direct the fresh air coming from the blower tangentially on to the emulsion carrier plane (6) in the direction of transportation of the emulsion carrier.

4. Device according to one of Claims 1 to 3, characterised in that each heating rod (16) is connected to a pulse group control device (22) which varies the output and thus the wavelength of the heating rod.

5. Device according to one of Claims 1 to 4, characterised in that of the pairs of transporting rollers (2, 3 ; 4, 5) located in front of the drying cells (10) the upper rollers (3, 5) are in contact with a first distributor roller (8) and the lower rollers (2, 4) are in contact with a second distributor roiler (7).

## Revendications

1. Dispositif pour sécher des bases d'émulsion photographique en forme de bande ou de feuille, comportant, des deux côtés d'un trajet de transport plan de la base d'émulsion, des cellules de séchage qui sont situées entre des rouleaux de transport et qui comportent une entrée d'air soufflé et un élément de chauffage sous la forme d'un barreau de chauffage situé sur une ligne focale d'un miroir courbe, caractérisé en ce que le miroir est un miroir parabolique, en ce que la branche de ce miroir (15) disposée vers l'entrée de la base d'émulsion dans la cellule de séchage (10) est plus courte que l'autre branche, et en ce que, par rapport au pied (20) de la perpendiculaire abaissée du foyer du miroir parabolique (15) sur le plan (6) de la base d'émulsion, la ligne d'intersection (21) du plan (6) de la base d'émulsion et du plan de symétrie (19) du miroir parabolique (15) est décalée dans la direction du déplacement de la base d'émulsion.

2. Dispositif selon la revendication 1, caractérisé en ce que le plan de symétrie (19) forme, avec le plan (6) de la base d'émulsion, un angle (a) de 60° à 80°, de préférence de 70° à 75°.

3. Dispositif selon la revendication 1 ou 2, caractérisé par des éléments déflecteurs (18c), par lesquels l'air frais venant du ventilateur est dirigé tangentiellement au plan de la base d'émulsion (6), dans la direction du transport de celle-ci.

4. Dispositif selon l'une quelconque des revendications 2 à 3, caractérisé en ce que les barreaux de chauffage (16) sont chacun en liaison avec une commande (22) par paquets d'impulsions modifiant la puissance, donc la longueur d'onde du barreau de chauffage.

5. Dispositif selon l'une quelconque des revendications 1 à 4, caractérisé en ce que, dans les paires de rouleaux de transport (2, 3 ; 4, 5) situées en amont de la cellule de séchage (10), les rouleaux supérieurs (3, 5) sont au contact d'un premier rouleau répartiteur (8), et les rouleaux inférieurs (2, 4) sont au contact d'un deuxième rouleau répartiteur (7).
